# EUROPÄISCHE PATENTSCHRIFT

(11) **EP 0 389 892 B1**
(45) Veröffentlichungstag und Bekanntmachung des Hinweises auf die Patenterteilung: **15.12.1993**
(21) Anmeldenummer: 90105024.5
(22) Anmeldetag: 16.03.1990
(51) Int. Cl.: H01F 15/02

(54) **Transformator**
Transformer
Transformateur

(30) Priorität: 29.03.1989 DE 3910142
(43) Veröffentlichungstag der Anmeldung: 03.10.1990
(73) Patentinhaber: REO BORIS VON WOLFF GmbH & Cie., D-10553 Berlin (DE)
(72) Erfinder: Twellsieck, Friedel, D-5650 Solingen 1 (DE)
(74) Vertreter: von Puttkamer, Nikolaus, Dipl.-Ing. Patentanwälte Haft, von Puttkamer Berngruber, Czybulka

(56) Entgegenhaltungen:
- DE-A- 3 110 427
- DE-U- 1 824 760
- US-A- 4 777 465
- Elektrie (1962), Heft 4, S.31-32

## Beschreibung

Die Erfindung betrifft einen Transformator nach dem Oberbegriff des Patentanspruches 1.

Ein solcher Transformator nach dem Oberbegriff des Patentanspruches 1 ist durch die DE-A-31 10 427 bekannt. Bei diesem Transformator sind die zwischen den einander zugewandten Seiten der Primärwicklung und der Sekundärwicklung vorgesehenen elektrisch isolierenden Stegteile als Trennflanschhälften einstückig mit Isoliermantelteilen ausgebildet, die auf den Kern so aufgesetzt werden, daß sich die Stegteile und ein den Kern umgebender Isoliermantel bilden. Diese, die Trennflanschhälften aufweisenden Isoliermantelteile sind relativ kompliziert aufgebaut, so daS bei ihrer Herstellung hohe Kosten anfallen. Zudem ist die Befestigung dieser Isoliermantelteile am Kern aufwendig.

Aus dem DE-U-18 24 760 geht eine Ringkerndrossel hervor, bei der zwischen die einander zugewandten Seiten der Primär- und Sekundärwicklung Stegteile in der Form von U-Teilen angeordnet werden, deren Schenkel Aussparungen für den Querschnitt des Kernes aufweisen. Diese Stegteile, die relativ aufwendig gestaltet und nicht einfach am Kern befestigbar sind, können sich zudem auf dem Kern verschieben, so daß die Gefahr besteht, daß die Primärwicklung und die Sekundärwicklung in der Umfangsrichtung des Kernes zumindest teilweise, insbesondere im Bereich ihrer Enden verschoben werden können.

Aus der Druckschrift "Elektrie (1962)", Heft 4, Seiten 31 und 32 ist es bekannt, Transformatorkerne zur elektrotechnischen Isolierung durch Wirbelsintern mit Zellulose, PVC und Epoxydharz zu überziehen.

Die Aufgabe der vorliegenden Erfindung besteht darin, einen Transformator der eingangs genannten Art dahingehend zu verbessern, daS seine Stegteile einfach am Transformatorkern montierbar sind und daß eine besonders gute Isolierung der Wicklungen sowohl gegen den Kern als auch gegeneinander gegeben ist.

Diese Aufgabe wird durch einen wie eingangs bereits genannten Transformator gelöst, der durch die in dem kennzeichnenden Teil des Patentanspruches 1 angegebenen Merkmale gekennzeichnet ist.

Der wesentliche Vorteil der Erfindung besteht darin, daß die auf dem Kern vorgesehenen Stegteile die benachbarten Wicklungsenden immer unabhängig davon trennen, wie viele Wicklungslagen die Wicklungen umfassen.

Vorteilhafterweise können infolge der Anordnung der Stegteile die benachbarten Wicklungsenden sehr nahe beieinanderliegen.

Ein weiterer wesentlicher Vorteil der Erfindung besteht darin, daß die Stegteile so ausgestaltet werden können, daß sie Führungskanäle für die in ihrem Bereich auszuführenden Wicklungsenden aufweisen, so daß automatisch auch für eine ausreichende Fixierung und Isolierung dieser Wicklungsenden voneinander gesorgt wird.

Die bei der Erfindung vorgesehene, isolierende Beschichtung der Kernoberfläche bzw. der Wicklungsoberflächen der auf dem Kern befindlichen Wicklungen kann besonders einfach dadurch erfolgen, daß der Kern und gegebenenfalls die Wicklungsoberflächen mit einem Pulver als Ausgangsmittel für die Beschichtung bestäubt werden, aus dem durch Hitzeeinwirkung die Beschichtung hergestellt wird. Dabei kann die Dicke der Beschichtung durch die Wahl der Temperatur, die Erwärmungsdauer und die Pulvermenge bestimmt werden.

Durch die Anordnung einer aus einem pulverförmigen Kunststoffmaterial aufgebrachten isolierenden Beschichtung auf der Oberfläche des Kernes wird eine Isolierung der Wicklungen gegenüber dem Kern und eine Fixierung der Stegteile auf dem Kern erreicht, während beim Aufbringen einer derartigen Beschichtung auf den Oberflächen der auf dem Kern befindlichen Wicklungen bevorzugt erreicht werden kann, daß ein Verschieben der Wicklungen durch externe Kräfte, wie sie beispielsweise beim Aufwickeln von Isolierbändern bewirkt werden, verhindert wird. Vorteilhafterweise dringt die aus dem pulverförmigen Ausgangsmaterial geschmolzene isolierende Beschichtung beim Schmelzvorgang in die freien Zwischenräume zwischen den einzelnen benachbarten Windungen der Wicklungen ein, so daß nach dem Aushärten der Beschichtung die einzelnen Windungen in ihren jeweiligen Lagen fixiert werden.

Ein wesentlicher Vorteil der Erfindung besteht auch darin, daß die Stegteile äußerst einfach herstellbar und an dem Kern montierbar sind.

Weitere vorteilhafte Ausgestaltungen der Erfindung gehen aus den Unteransprüche hervor.

Im folgenden werden die Erfindung und deren Ausgestaltungen im Zusammenhang mit den Figuren näher erläutert. Es zeigen:
- Fig. 1a bis 1f: Darstellungen zur Erläuterung des erfindungsgemäßen Transformators;
- Fig. 2: die Aufsicht auf einen erfindungsgemäßen Transformator;
- Fig. 3: einen Schnitt durch den Transformator der Fig. 2; und
- Fig. 4a und 4b: Ausführungsformen von Trennstegen.

Die Fig.1a zeigt in schematischer Darstellung Kern 1 in der Form ein es Ringkernes zur Herstellung eines vorliegenden Ringkerntransformators. Beispielsweise wird dieser Kern 1 in an sich bekannter Weise aus einem Blechband zu einem ringförmigen Kernpaket gewickelt. Auf dem Kern 1 werden in der aus der Fig. 1b ersichtlichen Weise vorzugsweise zwei elektrisch isolierende Stegteile 2 aufgesetzt. Beispielsweise unterteilen diese Stegteile 2 den Kern 1 in zwei gleich große Hälften. Zweckmäßigerweise bestehen die Stegteile 2 in der aus der Fig. 1c ersichtlichen Weise aus ringförmigen Teilen 3 deren Öffnungen der Form des Kernes 1 angepaßt sind und die einen Schlitz 4 aufweisen, damit das ringförmige Teil 3 zum Aufsetzen auf den Kern 1 aufgebogen werden kann. Vorzugsweise bestehen die ringförmigen Teile 3 aus einem Gummimaterial. Dies hat den Vorteil, daß die Stegteile 2 nach dem Aufsetzen auf den Kern 1 infolge ihrer Elastizität fest am Umfang des Kernes 1 anliegen. Fig. 1c zeigt ein rechteckförmiges Stegteil 2, das auf einem rechteckförmigen Kern 1 aufgesetzt ist. Fig. 1d zeigt ein kreisringförmiges Stegteil 2, das auf einen Kern 1 mit einem kreisförmigen Querschnitt aufgesetzt ist. Gemaß den Fig. 1e und 1f können die Stegteile 2 auch aus U-förmigen Teilen 3' bestehen, deren Schenkel 3'' an ihren einen Enden durch einen Querteil 3''' miteinander verbunden sind derart, daß zwischen den Schenkeln 3'' und dem Querteil 3''' ein Raum gebildet wird, dessen Innenwandung wenigstens teilweise am Außenumfang des Kernes 1 anliegt. Gemäß der Darstellung der Fig. 1f, die einen Kern 1 mit einem kreisförmigen Querschnitt zeigt, liegen die Schenkel 3'' und das Querteil 3''' etwa an einer Hälfte des kreisförmigen Querschnittes des Kernes 1 an. Gemäß Fig. 1e, die einen Kern 1 mit einem rechteckigen Querschnitt zeigt, liegen die Schenkel 3'' und das Querteil 3''' an drei Seiten des recheckförmigen Querschnittes des Kernes 1 an, wobei wenigstens das freie Ende eines Schenkels 3'' eine Nase 3'''' aufweisen kann, die zum Zwecke der Befestigung die freie Seite des recheckförmigen Kernes 1 übergreifen kann. Eine derartige Nase 3'''' kann auch an wenigstens einem freien Endbereich eines Schenkels 3'' des Stegteiles 2 der Fig. 1f angeformt sein, wobei diese Nase 3'''' derart nach innen in Richtung auf das gegenüberliegende Schenkelteil 3'' verläuft, das der kreisförmige Querschnitt des Kernes 1 zwischen dem von der Nase 3'''', den Schenkel 3'' und dem Querteil 3''' umschlossenen Innenraum des Stegteiles 2 festgehalten wird. Vorzugsweise bestehen die in den Fig. 1e und 1f dargestellten Ausführungsformen der Stegteile 2 aus einem geeigneten Kunststoffmaterial, das so beschaffen ist, daß die Schenkelteile 3'' jeweils zum Aufsetzen der Stegteile 2 auf den Kern 1 auseinandergespreizt werden können und nach dem Aufsetzen in die dargestellten Positionen der Fig. 1e und 1f einfedern. Die Stegteile 2 können auch beliebige andere Formen aufweisen, wobei es lediglich von Bedeutung ist, daß sie nach dem Aufsetzen am Umfang des Kernes 1 klemmend festgehalten werden und daß sie einen wesentlichen Teil des Außenumfanges des Kernes 1 umschließen.

Gemäß der Fig. 1b wird nach dem Aufsetzen der Stegeteile 2 die isolierende Beschichtung auf dem Außenumfang des Kernes 1 dadurch erzeugt, daß der mit den Stegteilen 2 versehene Kern 1 mit einem Pulver bestäubt wird, aus dem die Beschichtung durch Hitzeeinwirkung hergestellt wird. Dabei erfolgt die Pulverbestäubung derart, daß die gesamte Oberfläche des Kernes 1 gleichmäßig mit einer dichten Pulverschicht versehen wird. Danach wird diese Pulverschicht durch Wärmebehandlung geschmolzen, wobei nach der Aushärtung die elektrisch isolierende Schicht 5 entsteht. Deren Dicke kann durch geeignete Wahl der Temperatur bei der Wärmebehandlung, der Behandlungsdauer und der Materialmenge bestimmt werden (Fig. 3).

Ein wesentlicher Vorteil besteht darin, daß bei der Erzeugung der isolierenden Schicht 5 automatisch auch die Stegteile 2 auf dem Kern 1 durch die seitlich anliegende Schicht 5 fixiert werden. Da das Material der Stegteile 2, vorzugsweise das Gummimaterial, bei der Hitzeeinwirkung selbst nicht erwärmt wird, werden die isolierenden Stegteile 2 nicht beschichtet.

Der Kern 1 kann nun bewickelt werden, so daß der aus den Fig. 2 und 3 ersichtliche Ringkerntransformator entsteht, bei dem die auf der einen Hälfte angeordnete Primärwicklung 6 durch die Stegteile 2 von der auf der anderen Hälfte angeordneten Sekundärwicklung 7 getrennt ist. Die Enden 6' und 6'' der Primärwicklung und die Enden 7' und 7'' der Sekundärwicklung werden vorzugsweise durch Drahtführungen 8 geführt, die sich an gegenüberliegenden Seiten der Außenenden der Stegteile 2 befinden. Beispielsweise weisen die Drahtführungen 8 die Form von kleinen Röhren auf, die gemäß Fig. 4b an dem Stegteil 2 befestigt sind oder einteilig mit dem Stegteil 2 hergestellt sind. Es ist auch möglich, den Bereich des Außenendes des Stegteiles 2 in der aus der Fig. 4a ersichtlichen Weise mit einem einstückig angeformten verdickten Bereich 9 zu versehen, durch den die Drahtführungen 8 in der Form von in der Längsrichtung des Quersteges 3''' verlaufenden Durchgangsbohrungen bzw. -kanälen vorgesehen sind. Dabei werden die Enden der Primärwicklung 6 bzw. der Sekundärwicklung 7 beim Wickelvorgang einfach durch die genannten Bohrungen hindurchgeführt.

In einem weiteren Verfahrensschritt kann zur Isolierung der Primärwicklung 6 und/oder der Sekundärwicklung 7 nach außen auf den Außenumfang der Primärwicklung 6 und der Sekundärwicklung 7 eine weitere elektrisch isolierende Schicht 10 aufgebracht werden. Dabei wird diese Schicht 10 vorzugsweise in der gleichen Weise erzeugt, wie dies bereits im Zusammenhang mit der isolierenden Schicht 5 erläutert wurde. Beim Auftragen einer derartigen, aus einer Pulverbeschichtung hergestellten Schicht 10 wird ferner erreicht, daß das Material der Schicht 10 bei der Erhitzung des Pulvers in die freien Zwischenräume zwischen den Windungen der Primärwicklung 6 und der Sekundärwicklung 7 eindringt und beim Aushärten für eine Fixierung der Windungen sorgt, so daß diese durch die Einwirkung externer Kräfte nicht mehr verschoben werden können. Außerdem wird bei der Aufbringung einer derartigen Schicht 10 für eine weitere Fixierung der nach außen geführten Enden 6', 6'', 7' und 7'' gesorgt (Fig. 2.3).

Vorzugsweise wird die isolierende Schicht 5 und ggf. die Schicht 10 aus einem Epoxiharzpulver hergestellt.

Es wird darauf hingewiesen, daß die Röhren bzw. Bohrungen der Drahtführungen 8 auch in anderen Richtungen als in den dargestellten tangentialen Richtungen verlaufen können, beispielsweise radial.

## Patentansprüche

1. Transformator mit einem eine elektrisch isolierende Schicht (5) aufweisenden Kern (1), auf dem eine Primärwicklung (6) und eine Sekundärwicklung (7) aufgebracht sind, wobei zwischen den einander zugewandten Seiten der Primärwicklung (6) und der Sekundärwicklung (7) jeweils ein elektrisch isolierendes Stegteil (2) vorgesehen ist, dadurch gekennzeichnet, daß die Schicht (5) durch Bestäuben des Kernes (1) nach dem Aufsetzen der Stegteile (2) auf den Kern (1) mit einem Pulver, Schmelzen des Pulvers durch Hitzeeinwirkung und nachfolgendes Aushärten erzeugt ist.

2. Transformator nach Anspruch 1, dadurch gekennzeichnet, daß die Stegteile (2) aus einem Gummimaterial bestehen.

3. Transformator nach Anspruch 1 oder 2, dadurch gekennzeichnet, daß die Primärwicklung (6) und die Sekundärwicklung (7) jeweils die Form einer etwa die Hälfte des Kernes (1) überdeckenden und umschließenden Spule aufweisen.

4. Transformator nach einem der Ansprüche 1 bis 3, dadurch gekennzeichnet, daß die Stegteile (2) jeweils ringförmige Teile (3) sind, die den Umfang des Kernes (1) umschließen und jeweils einen Schlitz (4) zum Aufspreizen beim Aufsetzen auf den Kern (1) besitzen.

5. Transformator nach Anspruch 4, dadurch gekennzeichnet, daß der Kern (1) einen kreisförmigen Querschnitt besitzt und daß die Stegteile (2) kreisringförmige Teile (3) sind (Figur 1d).

6. Transformator nach Anspruch 4, dadurch gekennzeichnet, daß der Kern (1) einen rechteckigen Querschnitt besitzt und daß die ringförmigen Stegteile (2) Rechteckform haben (Figur 1c).

7. Transformator nach einem der Ansprüche 1 bis 3, dadurch gekennzeichnet, daß die Stegteile (2) die Form eines U aufweisen, daß die Innenkanten des Querteiles (3''') und der Schenkel (3'') des U wenigstens teilweise am Außenumfang des Kernes (1) anliegen, und daß an wenigstens einem freien Ende eines Schenkels (3'') eine in Richtung des anderen Schenkels (3'') verlaufende Nase (3'''') angeformt ist, die den Kern (1) festhaltend übergreift (Figur 1e, f).

8. Transformator nach Anspruch 7, dadurch gekennzeichnet, daß der Kern (1) einen kreis- oder rechteckförmigen Querschnitt besitzt (Figur 1e, f).

9. Transformator nach einem der Ansprüche 1 bis 8, dadurch gekennzeichnet, daß die Stegteile (2) an ihren die Primärwicklung (6) und die Sekundärwicklung (7) überragenden Randbereichen an jeder Seite jeweils eine Drahtführung (8) aufweisen, durch die ein entsprechendes Wicklungsende der benachbarten Primär- und Sekundärwicklung (6, 7) verläuft.

10. Transformator nach Anspruch 9, dadurch gekennzeichnet, daß die Drahtführungen (8) als Durchgangskanäle an den Stegteilen (2) ausgebildet sind.

11. Transformator nach Anspruch 10, dadurch gekennzeichnet, daß die Durchgangskanäle Röhren sind (Figur 4b).

12. Transformator nach Anspruch 11, dadurch gekennzeichnet, daß die Röhren einstückig mit den Stegteilen (2) ausgebildet sind.

13. Transformator nach Anspruch 10, dadurch gekennzeichnet, daß die Durchgangskanäle in einem an den Stegteilen (2) jeweils vorgesehenen verdickten Bereich (9) verlaufen (Figur 4a).

14. Transformator nach Anspruch 13, dadurch gekennzeichnet, daß der verdickte Bereich (9) einstückig an die Stegteile angeformt ist.

15. Transformator nach einem der Ansprüche 1 bis 14, dadurch gekennzeichnet, daß als Pulver ein Epoxyharzpulver verwendet ist.

16. Transformator nach einem der Ansprüche 1 bis 15, dadurch gekennzeichnet, daß auf der Oberfläche der Primärwicklung (6) und der Sekundärwicklung (7) eine weitere elektrisch isolierende Schicht (10) aufgebracht ist.

17. Transformator nach Anspruch 16, dadurch gekennzeichnet, daß die weitere elektrisch isolierende Schicht (10) aus Kunststoffbändern gewickelt ist.

18. Transformator nach Anspruch 16, dadurch gekennzeichnet, daß die weitere elektrisch isolierende Schicht (10) durch Bestäuben der Primärwicklung (6) und der Sekundärwicklung (7) mit einem Pulver hergestellt ist, das nachfolgend durch Hitzeeinwirkung geschmolzen ist.

19. Transformator nach Anspruch 18, dadurch gekennzeichnet, daß das Pulver zur Herstellung der weiteren elektrisch isolierenden Schicht (10) ein Epoxyharzpulver ist.

20. Transformator nach einem der Ansprüche 1 bis 19, dadurch gekennzeichnet, daß die Stegteile (2) aus einem Material bestehen, das bei der Hitzeeinwirkung nicht erwärmt wird.

21. Transformator nach einem der Ansprüche 1 bis 20, dadurch gekennzeichnet, daß der Kern (1) ein Ringkern ist.

## Claims

1. A transformer having a core (1) comprising an electrically insulating layer (5), on which core a primary winding (6) and a secondary winding (7) are deposited, whereby between the sides of the primary winding (6) and of the secondary winding (7) facing one another an electrically insulating bar part (2) is provided,
**characterised in that** the layer (5) is produced, after placing the bar parts (2) on the core (1), by dusting the core (1) with a powder, melting the powder by the influence of heat and subsequent precipitation-hardening.

2. A transformer according to Claim 1,
**characterised in that** the bar parts (2) are made from a rubber material.

3. A transformer according to Claim 1 or 2,
**characterised in that** both the primary winding (6) and the secondary winding (7) take the form of a coil covering and enclosing roughly one half of the core (1).

4. A transformer according to one of Claims 1 to 3,
**characterised in that** the bar parts (2) are annular parts (3), which enclose the periphery of the core (1) and each has a slit (4) which can be forced open when the bar part is placed on the core (1).

5. A transformer according to Claim 4,
**characterised in that** the core (1) possesses a circular cross section,
**and in that** the bar parts (2) are circular parts (3) (Figure 1d).

6. A transformer according to Claim 4,
**characterised in that** the core (1) has a rectangular cross section,
**and in that** the annular bar parts (2) have a rectangular shape (Figure 1c).

7. A transformer according to one of Claims 1 to 3,
**characterised in that** the bar parts (2) are shaped like a U,
**in that** the inner edges of the transverse part (3''') and the legs (3'') of the U at least partially abut the outer periphery of the core (1), **and in that** at one free end of a leg (3'') at least is disposed a projection (3'''') extending towards the other leg (3''), which overlaps and secures the core (1) (Figure 1e, f).

8. A transformer according to Claim 7,
**characterised in that** the core (1) has a circular or rectangular cross section (Figure 1e, f).

9. A transformer according to one of Claims 1 to 8,
**characterised in that** at their edge regions rising above the primary winding (6) and the secondary winding (7) the bar parts (2) comprise a wire guide (8) at each side, through which a corresponding winding end of the adjacent primary and secondary winding (6, 7) extends.

10. A transformer according to Claim 9,
**characterised in that** the wire guides (8) are constructed as conduits on the bar parts (2).

11. A transformer according to Claim 10,
**characterised in that** the conduits are pipes (Figure 4b).

12. A transformer according to Claim 11,
**characterised in that** the pipes are constructed in one piece with the bar parts (2).

13. A transformer according to Claim 10,
**characterised in that** the conduits extend in a thickened region (9) provided on each of the bar parts (2) (Figure 4a).

14. A transformer according to Claim 13,
**characterised in that** the thickened region (9) is formed in one piece on the bar parts.

15. A transformer according to one of Claims 1 to 14,
**characterised in that** an epoxy resin powder is used as the powder.

16. A transformer according to one of Claims 1 to 15,
**characterised in that** on the surface of the primary winding (6) and of the secondary winding (7) is deposited a further electrically insulating layer (10).

17. A transformer according to Claim 16,
**characterised in that** the further electrically insulating later (10) is wound from plastic strips.

18. A transformer according to Claim 16,
c**haracterised in that** the further electrically insulating layer (10) is produced by dusting the primary winding (6) and the secondary winding (7) with a powder which is subsequently melted by the influence of heat.

19. A transformer according to Claim 18,
**characterised in that** the powder for producing the further electrically insulating layer (10) is an epoxy resin powder.

20. A transformer according to one of Claims 1 to 19,
**characterised in that** the bar parts (2) are made from a material which is not heated during the heat action.

21. A transformer according to one of Claims 1 to 20,
**characterised in that** the core (1) is a circular core.

## Revendications

1. Transformateur comportant un noyau (1) qui présente une couche (5) électriquement isolante et sur lequel sont rapportés un enroulement primaire (6) et un enroulement secondaire (7), un élément d'espacement (2) électriquement isolant étant disposé entre les côtés en regard de l'enroulement primaire (6) et de l'enroulement secondaire (7), caractérisé par le fait que la couche (5) est produite par pulvérisation d'une poudre sur le noyau (1), après mise en place des éléments d'espacement (2) sur le noyau (1), par fusion de la poudre sous l'effet d'un traitement thermique et par durcissement subséquent.

2. Transformateur suivant la revendication 1, caractérisé par le fait que les éléments d'espacement (2) sont constitués par un matériau caoutchouteux.

3. Transformateur suivant la revendication 1 ou 2, caractérisé par le fait que l'enroulement primaire (6) et l'enroulement secondaire (7) présentent chacun la forme d'une bobine recouvrant et entourant à peu près la moitié du noyau (1).

4. Transformateur suivant l'une des revendications 1 à 3, caractérisé par le fait que les éléments d'espacement (2) sont constitués par des éléments annulaires (3) qui entourent le pourtour du noyau (1) et possèdent chacun une fente (4) permettant leur ouverture lors de la mise en place sur le noyau (1).

5. Transformateur suivant la revendication 4, caractérisé par le fait que le noyau (1) présente une section transversale circulaire et que les éléments d'espacement (2) sont des éléments (3) en forme d'anneaux circulaires (figure 1b).

6. Transformateur suivant la revendication 4, caractérisé par le fait que le noyau (1) présente une section transversale rectangulaire et que les éléments d'espacement (2) annulaires présentent une forme rectangulaire (figure 1c).

7. Transformateur suivant l'une des revendications 1 à 3, caractérisé par le fait que les éléments d'espacement (2) présentent la forme d'un U, que les bords intérieurs de la partie transversale (3''') et des ailes (3'') du U sont appliqués au moins partiellement contre le pourtour extérieur du noyau (1), et qu'à au moins une extrémité libre d'une aile (3'') est formé un nez (3'''') s'étendant en direction de l'autre aile (3'') et recouvrant le noyau (1) en s'y accrochant (figure 1e, f).

8. Transformateur suivant la revendication 7, caractérisé par le fait que le noyau (1) présente une section transversale circulaire ou rectangulaire (figure 1e, f).

9. Transformateur suivant l'une des revendications 1 à 8, caractérisé par le fait que les éléments d'espacement (2) présentent, dans leur zone marginale dépassant l'enroulement primaire (6) et l'enroulement secondaire (7), sur chaque côté, un guide-fil (8) dans lequel passe une extrémité correspondante de la bobine de l'enroulement primaire et secondaire voisin (6,7).

10. Transformateur suivant la revendication 9, caractérisé par le fait que les guide-fil (8) sont réalisés sous forme de canaux de passage sur les éléments d'espacement (2).

11. Transformateur suivant la revendication 10, caractérisé par le fait que les canaux de passage sont des tubes (figure 4b).

12. Transformateur suivant la revendication 11, caractérisé par le fait que les tubes sont réalisés d'une seule pièce avec les éléments d'espacement (2).

13. Transformateur suivant la revendication 10, caractérisé par le fait que les canaux de passage se trouvent dans une zone plus épaisse (9) prévue sur les éléments d'espacement (2) (figure 4a).

14. Transformateur suivant la revendication 13, caractérisé par le fait que la zone plus épaisse (9) est réalisée d'une seule pièce avec les éléments d'espacement.

15. Transformateur suivant l'une des revendications 1 à 14, caractérisé par le fait que la poudre est une poudre de résine époxy.

16. Transformateur suivant l'une des revendications 1 à 15, caractérisé par le fait qu'une couche (10) supplémentaire, électriquement isolante, est appliquée sur la surface de l'enroulement primaire (6) et de l'enroulement secondaire (7).

17. Transformateur suivant la revendication 16, caractérisé par le fait que la couche (10) supplémentaire, électriquement isolante, est formée par enroulement de rubans de matières plastiques.

18. Transformateur suivant la revendication 16, caractérisé par le fait que la couche (10) supplémentaire, électriquement isolante, est formée par pulvérisation d'une poudre sur l'enroulement primaire (6) et l'enroulement secondaire (7), cette poudre étant ensuite fondue par traitement thermique.

19. Transformateur suivant la revendication 18, caractérisé par le fait que la poudre pour la réalisation de la couche (10) supplémentaire, électriquement isolante, est une poudre de résine époxy.

20. Transformateur suivant l'une des revendications 1 à 19, caractérisé par le fait que les éléments d'espacement (2) sont constitués par un matériau qui ne subit pas d'échauffement lors du traitement thermique.

21. Transformateur suivant l'une des revendications 1 à 20, caractérisé par le fait que le noyau (1) est un noyau annulaire.
